# EUROPÄISCHE PATENTSCHRIFT

(11) **EP 0 591 725 B1**
(45) Veröffentlichungstag und Bekanntmachung des Hinweises auf die Patenterteilung: **27.12.1996**
(21) Anmeldenummer: 93114812.6
(22) Anmeldetag: 15.09.1993
(51) Int. Cl.: B05B 12/00, B05B 1/30, B08B 3/02

(54) **Handspritzpistole für ein Hochdruckreinigungsgerät**
Hand-held spray gun for high pressure cleaning apparatus
Pistolet de pulvérisation à main pour appareil de nettoyage haute pression

(30) Priorität: 06.10.1992 DE 4233536
(43) Veröffentlichungstag der Anmeldung: 13.04.1994
(73) Patentinhaber: Alfred Kärcher GmbH & Co., D-71364 Winnenden (DE)
(72) Erfinder: Veit, Eberhard, D-73035 Göppingen (DE); Noller, Christoph, D-71364 Winnenden (DE)
(74) Vertreter: Hoeger, Stellrecht & Partner

(56) Entgegenhaltungen:
- EP-A- 0 195 632
- EP-A- 0 501 164
- DE-A- 3 124 944
- DE-C- 693 222
- US-A- 4 165 837
- US-A- 4 191 332

## Beschreibung

Die Erfindung betrifft eine Handspritzpistole für ein Hochdruckreinigungsgerät mit einer Zufuhrleitung für ein unter hohem Druck stehendes Reinigungsmedium und mit einer Auslaßöffnung, die mit der Zufuhrleitung über eine Drosselstelle mit variabel einstellbarem Querschnitt verbunden ist, wobei an der Handspritzpistole ein Betätigungselement für die Querschnittsveränderung der Drosselstelle und oberhalb der Auslaßöffnung eine Anzeige angeordnet ist, die die Stellung des Betätigungselementes relativ zur Handspritzpistole anzeigt und wobei das Betätigungselement eine die Auslaßöffnung umgebende, um deren Längsachse drehbare Hülse ist.

Eine derartige Konstruktion ist aus EP-A-0 195 632 bekannt.

Es ist bekannt, derartige Handspritzpistolen zu verwenden, um durch die unterschiedliche Drosselwirkung die Menge und den Druck der abgegebenen Reinigungsflüssigkeit zu variieren. Normalerweise sieht die Bedienungsperson an der Größe des abgegebenen Reinigungsflüssigkeitsstrahles, welche Drosselstellung gewählt ist, eine sehr genaue Beobachtung ist dabei jedoch nicht möglich. Insbesondere bei beheizten Hochdruckreinigungsgeräten ergibt sich das Problem, daß wegen der in der Regel konstanten Heizleistung bei Abnahme der abgegebenen Flüssigkeitsmenge die Temperatur ansteigt, so daß es wünschenswert wäre, deren Bediener hier genauere Informationen an die Hand zu geben.

Es ist Aufgabe der Erfindung, eine Handspritzpistole der eingangs beschriebenen Art derart auszubilden, daß die Bedienungsperson über die abgegebene Flüssigkeitsmenge und auch über deren Temperatur informiert ist.

Diese Aufgabe wird erfindungsgemäß dadurch gelöst, daß an der Handspritzpistole ein Betätigungselement für die Querschnittsveränderung der Drosselstelle und eine Anzeige angeordnet sind, die die Stellung des Betätigungselements relativ zur Handspritzpistole anzeigt.

Es wird also die Positionsänderung des Betätigungselementes ausgenützt, um an der Handspritzpistole selber eine Anzeige vorzunehmen, an der die Bedienungsperson die jeweilige Drosselwirkung ablesen kann. Diese Drosselwirkung ist ein Maß für die abgegebene Flüssigkeitsmenge einerseits und ein Maß für die Temperatur der abgegebenen Flüssigkeit andererseits, so daß durch eine entsprechende Doppelskale dem Benutzer sowohl über die Menge der abgegebenen Flüssigkeit als auch über deren Temperatur Auskunft gegeben werden kann. Dazu sind keine komplizierten Meßgeräte notwendig, sondern es kann allein durch die jeweilige Position des Betätigungselementes eine entsprechende Anzeige vorgenommen werden.

Günstig ist es, wenn die Anzeige an der Handspritzpistole oberhalb der Auslaßöffnung angeordnet ist, da die Betätigungsperson in diesem Bereich eine solche Anzeige besonders gut einsehen kann.

Bei einer bevorzugten Ausführungsform ist vorgesehen, daß das Betätigungselement eine die Auslaßöffnung umgebende, um deren Längsachse drehbare Hülse ist.

Insbesondere ist es vorteilhaft, wenn die Hülse ein transparentes Fenster trägt, durch welches hindurch ein die Auslaßöffnung aufnehmendes Teil der Handspritzpistole sichtbar ist. Es kann sich dabei beispielsweise um einen Strömungskanal handeln, durch den die Reinigungsflüssigkeit hindurchströmt.

Es kann bei einer abgewandelten Ausführung auch vorgesehen sein, daß die Handspritzpistole ein transparentes Fenster trägt, durch welches hindurch die Hülse sichtbar ist.

Dabei ist es vorteilhaft, wenn das Fenster und das durch dieses sichtbare Teil zusammenwirkende Skalen bzw. Markierelemente tragen, die der Bedienungsperson die gewünschte Auskunft über Abgabemenge und Temperatur geben. Besonders vorteilhaft ist es dabei, wenn zwei Skalen vorgesehen sind, nämlich eine Skale für die Abgabemenge und eine Skale für die Temperatur, so daß die Bedienungsperson gleichzeitig diese unterschiedlichen Werte ablesen kann, die in gleicher Weise durch die Stellung des Betätigungselementes beeinflußt werden.

Bei der bevorzugten Ausführungsform ist vorgesehen, daß in einer quer zu einem Strömungskanal für das Reinigungsmedium in der Handspritzpistole angeordneten Bohrung abgedichtet und längs der Bohrung verschieblich ein Schieber angeordnet ist, der bei unterschiedlicher Stellung in der Bohrung den Strömungskanal verschieden stark einengt und der mittels des Betätigungselementes in der Bohrung verschiebbar ist.

Wenn das Betätigungselement eine Hülse ist, ist es günstig, wenn sie eine zu ihrer Drehachse exzentrische Gleitbahn trägt, an welcher der Schieber anliegt. Man erhält auf diese Weise eine baulich besonders einfache, nicht auftragende und für die Bedienungsperson trotzdem leicht betätigbare Einstellung für die Drossel in der Handspritzpistole, die gleichzeitig die gewünschte Anzeige der durch die Einstellung erzielten Werte ermöglicht.

Die nachfolgende Beschreibung einer bevorzugten Ausführungsform der Erfindung dient im Zusammenhang mit der Zeichnung der näheren Erläuterung. Es zeigen:
- Fig. 1: eine Teilseitenansicht einer Handspritzpistole, die am vorderen Ende aufgebrochen dargestellt ist;
- Fig. 2: eine teilweise aufgebrochen dargestellte Draufsicht auf den vorderen Teil der Handspritzpistole der Fig. 1 und
- Fig. 3: eine Schnittansicht längs Linie 3-3 in Fig. 2.

Die in der Zeichnung nur teilweise dargestellte Handspritzpistole 1 umfaßt ein Griffteil 2 und ein Gehäuse 3, in dem sich Durchflußarmaturen befinden. In das Griffteil 2 mündet eine Zufuhrleitung für ein Reinigungsmedium in Form eines flexiblen Hochdruckschlauches ein, dieser ist in der Zeichnung nicht dargestellt. Er führt zu einem Strömungskanal 4, der im Inneren des Gehäuses 3 angeordnet ist und sich stufenförmig erweiternd in einer Auslaßöffnung 5 endet, auf die beispielsweise eine in der Zeichnung nicht dargestellte Sprühlanze aufgeschraubt werden kann.

Auf dem Strömungskanal 4 ist um dessen Längsachse drehbar eine Hülse 6 angeordnet, die außen als Griffhülse ausgebildet ist. Sie trägt auf ihrer Innenseite eine zu ihrer Drehachse exzentrische Gleitbahn 7, an der ein Schieber 8 beidseitig anliegt (Fig. 3), der in einer quer zur Längsrichtung des Strömungskanals 4 diesen durchsetzenden Bohrung 9 abgedichtet und längsverschieblich gelagert ist. In dem Bereich, in dem der Schieber 8 den Strömungskanal 4 durchsetzt, weist dieser ein die Bohrung 9 vollständig ausfüllendes Teil 10 und eine sich daran anschließende Umfangsnut 11 auf, d.h. im Bereich der Umfangsnut 11 ergibt sich zwischen dem Schieber 8 und der Innenwand der Bohrung 9 ein den Schieber 8 umgebender Ringraum 12. Durch Längsverschiebung des Schiebers 8 in der Bohrung 9 läßt sich der Strömungskanal 4 vollständig versperren, wenn nämlich der Teil 10 des Schiebers 8 mit großem Durchmesser in den Strömungskanal 4 eingeschoben wird. Eine vollständige Öffnung des Strömungskanals 4 erhält man jedoch, wenn der Bereich des Ringraumes 12 in den Strömungskanal 4 eingeschoben wird, bei Zwischenstellungen des Schiebers 8 erhält man eine stufenlose Querschnittsverengung des Strömungskanals 4 zwischen diesen beiden Extremwerten. Die Verschiebung des Schiebers 8 erfolgt dabei einfach durch Verdrehung der Hülse 6 und der mit ihr verbundenen exzentrischen Gleitbahn 7.

Das vordere Ende 13 der Hülse 6 untergreift eine zylindrische Kappe 14, die drehfest auf dem Strömungskanal 4 gelagert ist und an ihrer Oberseite eine rechteckige Ausnehmung 15 aufweist, in der sich ein durchsichtiges Fenster 16 befindet. Durch dieses Fenster 16 hindurch ist der vordere Teil der unterhalb der Kappe 14 angeordneten Hülse 13 zu sehen, die Hülse 13 trägt in diesem Bereich ein schraubenförmig und konzentrisch zur Drehachse der Hülse 13 auf der Außenseite der Hülse aufgezeichnetes Markierelement 17, das durch das Fenster 16 hindurch sichtbar ist und sich bei Verdrehung der Hülse 6 gegenüber dem Strömungskanal 4 im Mittelbereich des Fensters 16 in Längsrichtung des Strömungskanals 4 verschiebt.

Auf dem Fenster 16 sind zu beiden Seiten der Mitte Skalen 18, 19 aufgezeichnet, zwischen denen ein durchsichtiger Bereich 20 verbleibt, durch den hindurch das Markierelement 17 zu sehen ist. Die beiden Skalen sind gegenläufig angeordnet, eine Skale gibt die Menge der abgegebenen Flüssigkeit an, die andere die Temperatur, beide Größen sind gegenläufig. Damit kann die Bedienungsperson unmittelbar an den beiden Skalen ablesen, wie groß die momentan abgegebene Flüssigkeitsmenge ist und welche Temperatur sie hat. Allein durch Verdrehen der Hülse lassen sich diese Werte in genau zu beobachtender Weise verstellen.

## Patentansprüche

1. Handspritzpistole (1) für ein Hochdruckreinigungsgerät mit einer Zufuhrleitung für ein unter hohem Druck stehendes Reinigungsmedium und mit einer Auslaßöffnung, die mit der Zufuhrleitung über eine Drosselstelle mit variabel einstellbarem Querschnitt verbunden ist, wobei an der Handspritzpistole (1) ein Betätigungselement (6) für die Querschnittsveränderung der Drosselstelle und oberhalb der Auslaßöffnung (5) eine Anzeige (16, 17) angeordnet ist, die die Stellung des Betätigungselementes (6) relativ zur Handspritzpistole (1) anzeigt und wobei das Betätigungselement (6) eine die Auslaßöffnung (5) umgebende, um deren Längsachse drehbare Hülse ist,
**dadurch gekennzeichnet,**
daß die Hülse ein transparentes Fenster trägt, durch welches hindurch ein die Auslaßöffnung aufnehmendes Teil der Handspritzpistole sichtbar ist, und daß das Fenster (16) und das durch dieses sichtbare Teil zusammenwirkende Skalen (18, 19) bzw. Markierelemente (17) tragen.

2. Handspritzpistole (1) für ein Hochdruckreinigungsgerät mit einer Zufuhrleitung für ein unter hohem Druck stehendes Reinigungsmedium und mit einer Auslaßöffnung, die mit der Zufuhrleitung über eine Drosselstelle mit variabel einstellbarem Querschnitt verbunden ist, wobei an der Handspritzpistole (1) ein Betätigungselement (6) für die Querschnittsveränderung der Drosselstelle und oberhalb der Auslaßöffnung (5) eine Anzeige (16, 17) angeordnet ist, die die Stellung des Betätigungselementes (6) relativ zur Handspritzpistole (1) anzeigt und wobei das Betätigungselement (6) eine die Auslaßöffnung (5) umgebende, um deren Längsachse drehbare Hülse ist, dadurch gekennzeichnet, daß die Handspritzpistole (1) ein transparentes Fenster (16) trägt, durch welches hindurch die Hülse (6) sichtbar ist und daß das Fenster (16) und das durch dieses sichtbare Teil zusammenwirkende Skalen (18, 19) bzw. Markierelemente (17) tragen.

3. Handspritzpistole nach einem der Ansprüche 1 oder 2, dadurch gekennzeichnet, daß in einer quer zu einem Strömungskanal (4) für das Reinigungsmedium in der Handspritzpistole (1) angeordneten Bohrung (9) abgedichtet und längs der Bohrung (9) verschieblich ein Schieber (8) angeordnet ist, der bei unterschiedlicher Stellung in der Bohrung (9) den Strömungskanal (4) verschieden stark einengt und der mittels des Betätigungselementes (6) in der Bohrung (9) verschiebbar ist.

4. Handspritzpistole nach Anspruch 3, dadurch gekennzeichnet, daß das Betätigungselement (6) eine Hülse ist, die eine zu ihrer Drehachse exzentrische Gleitbahn (7) trägt, an welcher der Schieber (8) anliegt.

## Claims

1. A hand-held spray gun (1) for a high-pressure cleaning appliance, with a supply line for a cleaning agent at high pressure and with a discharge opening which is connected to the supply line by way of a restrictor with a variably adjustable cross-section, wherein an actuating member (6) for altering the cross-section of the restrictor is arranged on the hand-held spray gun (1) and a display (16, 17), which indicates the position of the actuating member (6) with respect to the hand-held spray gun (1), is arranged above the discharge opening (5), and wherein the actuating member (6) is a sleeve surrounding the discharge opening (5) and rotatable around the longitudinal axis thereof, **characterized in that** the sleeve has a transparent window, through which a part of the hand-held spray gun receiving the discharge opening is visible, and the window (16) and the part visible therethrough have cooperating graduations (18, 19) or marking elements (17).

2. A hand-held spray gun (1) for a high-pressure cleaning appliance, with a supply line for a cleaning agent at high pressure and with a discharge opening which is connected to the supply line by way of a restrictor with a variably adjustable cross-section, wherein an actuating member (6) for altering the cross-section of the restrictor is arranged on the hand-held spray gun (1) and a display (16, 17), which indicates the position of the actuating member (6) with respect to the hand-held spray gun (1), is arranged above the discharge opening (5), and wherein the actuating member (6) is a sleeve surrounding the discharge opening (5) and rotatable around the longitudinal axis thereof, **characterized in that** the hand-held spray gun (1) has a transparent window (16), through which the sleeve (6) is visible, and the window (16) and the part visible therethrough have cooperating graduations (18, 19) or marking elements (17).

3. A hand-held spray gun according to one of Claims 1 or 2, **characterized in that** a slide (8) is arranged sealed in a bore (9) - situated transversely to a flow duct (4) for the cleaning agent in the hand-held spray gun (1) - and slidably along the said bore (9), the slide (8) restricting the flow duct (4) to a varying extent when placed at different positions in the bore (9) and being displaceable in the bore (9) by means of the actuating member (6).

4. A hand-held spray gun according to Claim 3, **characterized in that** the actuating member (6) is a sleeve which has a sliding path (7) which is eccentric to the axis of rotation thereof and against which the slide (8) rests.

## Revendications

1. Pistolet de pulvérisation à main (1) pour un appareil de nettoyage à haute pression, comportant une conduite d'amenée pour un fluide de nettoyage sous haute pression, et une ouverture de sortie qui est reliée à la conduite d'amenée via un emplacement d'étranglement à section variable réglable, et sur le pistolet de pulvérisation à main (1) est agencé un élément d'actionnement (6) pour la modification de la section de l'emplacement d'étranglement, et au-dessus de l'ouverture de sortie (5) est agencé un indicateur (16, 17) qui indique la position de l'élément d'actionnement (6) par rapport au pistolet de pulvérisation à main (1), l'élément d'actionnement (6) étant une douille qui entoure l'ouverture de sortie (5) et qui est en rotation autour de son axe longitudinal, caractérisé en ce que la douille porte une fenêtre transparente à travers laquelle est visible une partie du pistolet de pulvérisation à main, qui reçoit l'ouverture de sortie, et en ce que la fenêtre (16) et la partie visible à travers celle-ci portent des échelles (18, 19) ou des éléments de marquage (17) coopérants.

2. Pistolet de pulvérisation à main (1) pour un appareil de nettoyage à haute pression, comportant une conduite d'amenée pour un fluide de nettovage sous haute pression, et une ouverture de sortie qui est reliée à la conduite d'amenée via un emplacement d'étranglement à section variable réglable, et sur le pistolet de pulvérisation à main (1) est agencé un élément d'actionnement (6) pour la modification de la section de l'emplacement d'étranglement, et au-dessus de l'ouverture de sortie (5) est agencé un indicateur (16, 17) qui indique la position de l'élément d'actionnement (6) par rapport au pistolet de pulvérisation à main (1), l'élément d'actionnement (6) étant une douille qui entoure l'ouverture de sortie (5) et qui est en rotation autour de son axe longitudinal, caractérisé en ce que le pistolet de pulvérisation à main (1) porte une fenêtre transparente (16) à travers laquelle est visible la douille (6), et en ce que la fenêtre (16) et la partie visible à travers celle-ci portent des échelles (18, 19) ou des éléments de marquage (17) coopérants.

3. Pistolet de pulvérisation à main selon l'une ou l'autre des revendications 1 et 2, caractérisé en ce qu'il est prévu un tiroir (8) de façon étanche dans un perçage (9) ménagé transversalement à un canal d'écoulement (4) pour le fluide de nettoyage dans le pistolet de pulvérisation à main (1), et de façon mobile le long du perçage (9), ledit tiroir resserrant, dans différentes positions dans le perçage (9), le canal d'écoulement (4) avec différentes intensités, et étant mobile dans le perçage (9) au moyen de l'élément d'actionnement (6).

4. Pistolet de pulvérisation à main selon la revendication 3, caractérisé en ce que l'élément d'actionnement (6) est une douille qui porte une bande de glissement (7) excentrique par rapport à son axe de rotation, contre laquelle s'appuie le tiroir (8).
